# EUROPÄISCHE PATENTSCHRIFT

(11) **EP 1 290 399 B1**
(45) Veröffentlichungstag und Bekanntmachung des Hinweises auf die Patenterteilung: **24.11.2004**
(21) Anmeldenummer: 01943083.4
(22) Anmeldetag: 16.05.2001
(51) Int. Cl.: F42B 3/13

(54) **ZÜNDVORRICHTUNG**
IGNITION DEVICE
DISPOSITIF D'ALLUMAGE

(30) Priorität: 26.05.2000 DE 10026329
(43) Veröffentlichungstag der Anmeldung: 12.03.2003
(73) Patentinhaber: ROBERT BOSCH GMBH, 70442 Stuttgart (DE)
(72) Erfinder: MATTES, Bernhard, 74343 Sachsenheim (DE); SEIBOLD, Jochen, 72070 Tuebingen (DE); SCHUETZ, Reiner, 71254 Ditzingen (DE)
(86) Internationale Anmeldenummer: PCT/DE2001/001844
(87) Internationale Veröffentlichungsnummer: WO 2001/090679

(56) Entgegenhaltungen:
- WO-A-99/02937
- DE-A- 19 806 915
- DE-A- 19 846 110

## Beschreibung

### Stand der Technik

Die vorliegende Erfindung betrifft eine Zündvorrichtung für einen Gasgenerator einer Rückhalteeinrichtung in einem Fahrzeug, wobei eine mit einem pyrotechnischen Material gefüllte Zündkammer vorhanden ist und außerhalb der Zündkammer ein Halbleiterchip, in dem neben einem Zündwiderstand mindestens eine diesen ansteuernde Schaltung integriert ist, so angeordnet ist, dass bei einem Zündvorgang vom Zündwiderstand erzeugte thermische Energie auf das pyrotechnische Material in der Zündkammer übertragen wird.

Eine derartige Zündvorrichtung ist z. B. aus der DE 198 06 915 A1 (Basis für den Obergriff des Anspruchs 1) oder der WO 99/02937 bekannt. Die in diesen beiden Druckschriften beschriebenen Zündvorrichtungen zielen darauf ab, nicht nur eine pyrotechnische Ladung und einen für deren Zündung zuständigen Zündwiderstand darin unterzubringen, sondern zusätzlich auch für die Ansteuerung des Zündwiderstandes erforderliche Schaltungselemente sowie Schaltungen zur Energieversorgung und/oder Diagnose der Zündvorrichtung unterzubringen. Damit entsteht eine sehr kompakte, intelligente Zündvorrichtung, die z. B. zusammen mit mehreren anderen an verschiedenen Stellen im Fahrzeug angeordneten Zündelementen an eine gemeinsame Busleitung angeschlossen werden kann, welche eine Verbindung zu einem zentralen Steuergerät herstellt. Jedes der Zündelemente ist in bekannter Weise in einem Gasgenerator installiert, der in einem Auslösefall einen Airbag aufbläst oder einen Gurtstraffer aktiviert.

Bei der in der WO 99/02937 beschriebenen Zündvorrichtung sind mehrere Halbleiterchips übereinandergestapelt und in Flip-Chip-Technik miteinander kontaktiert. Der Halbleiterchip, welcher der mit dem pyrotechnischen Material gefüllten Zündkammer am nächsten liegt, ist als Zündwiderstand ausgeführt, der bei Stromdurchfluß thermische Energie erzeugt und damit die pyrotechnische Ladung zündet. Eine konkrete Anordnung des Halbleiterchips mit dem Zündwiderstand und der Zündkammer, so dass die von dem Zündwiderstand ausgehende thermische Energie auf die pyrotechnische Ladung in der Zündkammer übertragen wird, offenbart die WO 99/02937 nicht.

Aus der DE 198 06 915 A1 geht hervor, dass ein Zündwiderstand auf einem Halbleiterchip integriert ist und ein Trichter mit einem darin eingefüllten pyrotechnischen Material direkt auf dem Halberleiterchip aufliegt, so dass das pyrotechnische Material in dem Trichter direkt mit dem Zündwiderstand in Kontakt steht.

Ist die Zündvorrichtung, wie bereits gesagt, mit anderen Zündvorrichtungen an eine gemeinsame Busleitung angeschlossen, so soll nach Möglichkeit auch dann noch eine Signalübertragung über die Busleitung zu anderen Zündvorrichtungen möglich sein, wenn eine Zündvorrichtung bereits aktiviert worden ist. Damit insbesondere bei einem Daisy-Chain-Buskonzept die Signalübertragung über die Busleitung auch nach dem Zünden einer Zündvorrichtung für die Auslösung weiterer Rückhaltemittel bzw. für eine mehrstufige Auslösung von Rückhaltemitteln möglich ist, sollte die Schaltung in der aktivierten Zündvorrichtung nicht vollständig zerstört werden, sondern noch eine Weiterleitung von Signalen auf der Busleitung zulassen. Daher liegt der Anmeldung die Aufgabe zugrunde, eine Zündvorrichtung der eingangs genannten Art anzugeben, deren Schaltungsmittel bei einer Zündung möglichst weitgehend unzerstört bleiben.

### Vorteile der Erfindung

Die genannte Aufgabe wird mit den Merkmalen des Anspruchs 1 dadurch gelöst, dass der mit dem Zündwiderstand versehene Halbleiterchip auf einer Leiterplatte fixiert ist, dass die Leiterplatte mit der dem Halbleiterchip gegenüberliegenden Seite an einer Wand der Zündkammer fixiert ist und dass sich in der Wand der Zündkammer und in der Leiterplatte eine Öffnung befindet, so dass zwischen dem auf dem Halbleiterchip aufgebrachten Zündwiderstand und dem pyrotechnischen Material in der Zündkammer ein Durchgang besteht.

Die Leiterplatte zwischen der Zündkammer und den Halbleiterchip und die Zündkammerwand schützen den Halbleiterchip gegen die bei einer Zündung der pyrotechnischen Ladung in der Zündkammer entstehenden hohen Temperaturen und Drücke, so dass der Halbleiterchip, auf dem mehrere Schaltungselemente integriert sind, bei einer Zündung der pyrotechnischen Ladung weitgehend gegen Zerstörung gesichert ist. Bei Anwendung eines Daisy-Chain-Bussystems für die Aktuatoren der Rückhaltesysteme im Fahrzeug würde bei zumindest noch teilweiser Funktion der elektrischen Schaltung einer aktivierten Zündvorrichtung mit den oben aufgeführten Merkmalen die Signalübertragung über den Bus aufrechterhalten, so dass weitere Zündvorrichtungen an der Busleitung nachträglich auch aktiviert werden können.

Vorteilhafte Weiterbildungen der Erfindung gehen aus den Unteransprüchen hervor.

Vorzugsweise ist der Halbleiterchip in Flip-Chip-Technik mit der Leiterplatte kontaktiert, und es ist zwischen der Leiterplatte und dem Halbleiterchip ein Füllmaterial eingebracht. Dadurch ist ein optimaler Schutz des Halbleiterchips gegenüber einer hohen Temperatur und einem hohen Druck bei einer Zündung gewährleistet.

Zweckmäßigerweise ist zwischen dem Halbleiterchip und der Leiterplatte ein die Öffnung in der Leiterplatte umschließender Steg angeordnet. Dieser Steg ist eine Barriere für das Füllmaterial zwischen dem Halbleiterchip und der Leiterplatte und bildet ausserdem eine Abgrenzung des Brennraums, in dem sich der Zündwiderstand befindet, gegenüber dem übrigen Bereich des mit weiteren Schaltungselementen versehenen Halbleiterchips. Der Steg besteht vorzugsweise aus einem Lötmaterial.

Zum Zweck einer erhöhten Heliumdichtigkeit kann die Öffnung in der Leiterplatte mit einer Metallisierung versehen und sowohl zwischen dem Halbleiterchip und der Metallisierung als auch zwischen der Wand der Zündkammer und der Metallisierung jeweils ein Ring aus Lötmaterial eingebracht werden.

Es ist zweckmäßig, die Leiterplatte auf der Wand der Zündkammer aufzulöten. Eine Lötung ist erforderlich, damit eine Heliumdichtigkeit des Brennraumes erreicht wird.

Das Füllmaterial zwischen der Leiterplatte und dem Halbleiterchip kann ein kapillarer Flußkleber oder eine Klebepaste sein.

Damit die Zündverzögerung zwischen dem Zündwiderstand und der pyrotechnischen Ladung in der Zündkammer möglichst gering ist, ist es zweckmäßig, in die Öffnung der Zündkammerwand ein mit dem pyrotechnischen Material in der Zündkammer in Verbindung stehendes entzündbares Kontaktmaterial mit pyrotechnischen Eigenschaften einzubringen.

### Zeichnung

Anhand einiger in der Zeichnung dargestellter Ausführungsbeispiele wird nun die Erfindung näher erläutert.
Es zeigen:
Figur 1 einen Längsschnitt durch eine Zündvorrichtung und
Figuren 2 einen Ausschnitt der Zündvorrichtung mit einer Verbindung zwischen einem Halbleiterchip, einer Leiterplatte und einer Zündkammer.

### Beschreibung eines Ausführungsbeispiels

Die Figur 1 der Zeichnung stellt einen Längsschnitt durch eine Zündvorrichtung für einen Gasgenerator einer Rückhalteeinrichtung (z. B. Airbag, Gurtstraffer, etc.) in einem Fahrzeug dar.

Im oberen Teil der Zündvorrichtung befindet sich eine Zündkammer 1, welche mit einem pyrotechnischen Material 2 gefüllt ist. Wird das pyrotechnische Material gezündet, so tritt eine Zündflamme durch eine Sollbruchstelle 3 in einer Wand der Zündkammer 1 aus und entzündet das in einem Gasgenerator (in der Zeichnung nicht dargestellt) vorhandene gaserzeugende Material. Das dabei entstehende Gas dringt z. B. in einen angeschlossenen Airbag ein und bläst diesen auf.

Auf die in das Innere der Zündvorrichtung weisende Wand 4 der Zündkammer 1 ist eine Leiterplatte 5 - vorzugsweise eine flexible Leiterplatte - aufgelötet. Mit dieser Leiterplatte 5 ist an der der Zündkammer 1 gegenüberliegenden Seite in Flip-Chip-Technik ein Halbleiterchip 6 kontaktiert. Wie bei der bekannten Flip-Chip-Technik üblich, sind auf der Leiterplatte 5 und auf dem Halbleiterchip Kontaktfelder vorgesehen, die entweder durch Löten miteinander in Verbindung gebracht werden. Auf der Leiterplatte 5 befinden sich Leiterbahnen, welche zu Anschlußstiften 7 im unteren Bereich der Zündvorrichtung führen. Über diese Anschlußstifte 7 und die Leiterbahnen auf der Leiterplatte 5 wird eine elektrische Verbindung zwischen z. B. einer Busleitung und Anschlußkontakten des Halbleiterchips 6 hergestellt. Ein Teil der Zündkammer 1, die Leiterplatte 5, der Halbleiterchip 6 und die Anschlußstifte 7 sind gemeinsam von einem Kunststoffkörper 8 umhüllt. Und zwar ist der Kunsstoffkörper 8 um eine Metallhülse 17 gespritzt, die im oberen Bereich die Zündkammer 1 umschliesst und im unteren Bereich mit einem Kunststoff-Fixierteil 18 für die aus der Metallhülse 17 austretenden Anschlussstifte 7 versehen ist. Ansonsten bildet die Metallhülse 17 einen Raum für den Halbleiterchip 6 und die Leiterplatte 5.

Auf der der Leiterplatte 5 zugewandten Oberseite des Halbleiterchips 6 ist ein aus Halbleitermaterial bestehender Zündwiderstand 9 in Form von Dünnschichtelementen aufgebracht. Der Zündwiderstand 9 besteht z. B. aus Materialien wie Titan, Palladium, Zirkonium und Kupferoxid. Direkt über dem Zündelement 9 sind in der Leiterplatte 5 und in der Wand 4 der Zündkammer 1 jeweils eine Öffnung 10, 11 vorgesehen. Durch diese beiden übereinanderliegenden Öffnungen 10 und 11 wird die vom Zündwiderstand 9 erzeugte thermische Energie in die Zündkammer 1 hinein zu dem dort vorhandenen pyrotechnischen Material 2 übertragen. Um die Zeit zwischen der Erhitzung des Zündwiderstandes 9 und der Zündung des pyrotechnischen Materials in der Zündkammer 1 möglichst gering zu halten (50 bis 100 µs), ist es zweckmäßig, in die Öffnungen 10 und 11 in der Leiterplatte 5 und in der Zündkammerwand 4 ein entzündbares Kontaktmaterial 12 einzubringen, das direkt mit dem pyrotechnischen Material 2 in der Zündkammer 1 und dem Zündwiderstand 9 auf dem Halbleiterchip 6 in Verbindung steht.

Um den Halbleiterchip 6 vor hoher Temperatur und hohem Druck bei einer Zündung zu schützen, ist es zweckmäßig, zwischen dem Halbleiterchip 6 und der Leiterplatte 5 ein Füllmaterial 13 einzufügen. Dieses Füllmaterial kann ein kapillarer Flußkleber oder ein pastenförmiger Kleber sein. Damit das Füllmaterial nicht in den Bereich des Zündwiderstandes 9 gelangen kann, ist zwischen dem Halbleiterchip 6 und der Leiterplatte 5 ein die Öffnung 10 in der Leiterplatte 5 und den Bereich des Zündwiderstandes 9 auf dem Halbleiterchip 6 umschließender Steg 14 angeordnet. Dieser Steg 14 besteht aus Lötmaterial. Der Steg 14 hat auch die Funktion, den Brennraum, unter dem sich der Zündwiderstand 9 befindet, gegenüber den anderen Bereichen des Halbleiterchips 6 zum Schutz der darin integrierten Schaltungselemente abzugrenzen. Als Schaltungselemente kommen z. B. in Frage Ansteuerschaltungen und/oder Diagnoseschaltungen für den Zündwiderstand 9, ein Energiespeicher zur Stromversorgung der Schaltungselemente und des Zündwiderstandes, ein Businterface, Schutzkomponenten gegen elektrostatische Störungen etc..

Der Zündwiderstand 9 befindet sich zweckmässigerweise am Rand des Halbleiterchips 6, d.h. entfernt von den anderen Schaltungskomponenten, damit diese bei einer Zündung möglichst nicht zerstört werden.

Der aus Lot bestehende Steg 14 kann entweder auf die Leiterplatte 5 oder auf den Halbleiterchip 6 aufgebracht werden. Bei diesem Prozeß können gleichzeitig mit dem Steg 14 noch ein oder mehrere weitere Löt-Stege 15, 16 (Bumps) hergestellt werden, die der elektrischen Kontaktierung zwischen der Leiterplatte 5 und dem Halbleiterchip 6 dienen.

Die Figuren 2 zeigt einen Ausschnitt der Zündvorrichtung mit einer imVergleich zu Figur 1 anderen Ausführung für die Verbindung zwischen dem Halbleiterchip 6, der Leiterplatte 5 und der Zündkammer 1.

Der Zündwiderstand 9 und das pyrotechnische Material 2, 12 müssen feuchtedicht abgeschlossen sein, damit sich ihre elektrischen bzw. chemischen Eigenschaften nicht ändern. Feuchtedichtheit prüft man am besten mit der Nachweismethode des Heliumlecktests. Ein heliumdichter Abschluß des Brennraums kann gemäß dem Ausführungsbeispiel der Figur 2 dadurch geschaffen werden, dass die Öffnung 10 in der Leiterplatte 5 an der Innenseite mit einer Metallisierung (z. B. Kupfer, Zink) 19 versehen wird, welche sich über den Rand der Öffnung 10 auf der Ober- und Unterseite der Leiterplatte 5 hinaus erstreckt. Ein erster Lotring 20 verbindet die Metallisierung 19 mit dem Halbleiterchip 6, und ein zweiter Lotring 21 verbindet die Metallisierung 19 mit der Wand 4 der Zündkammer 1. Zur Verbindung der Leiterplatte 5 mit der Zündkammerwand 4 können noch weitere Lötstellen 22, 23 vorgesehen werden.

## Patentansprüche

1. Zündvorrichtung für einen Gasgenerator einer Rückhalteeinrichtung in einem Fahrzeug, wobei eine mit einem pyrotechnischen Material (2) gefüllte Zündkammer (1) vorhanden ist und außerhalb der Zündkammer (1) ein Halbleiterchip (6), in dem neben einem Zündwiderstand (9) mindestens eine diesen ansteuernde Schaltung integriert ist, so angeordnet ist, dass die bei einem Zündvorgang vom Zündwiderstand (9) erzeugte thermische Energie auf das pyrotechnische Material (2) in der Zündkammer (1) übertragen wird, **dadurch gekennzeichnet, dass** der Halbleiterchip (6) auf einer Leiterplatte (5) fixiert ist, dass die Leiterplatte (5) mit der dem Halbleiterchip (6) gegenüberliegenden Seite an einer Wand (4) der Zündkammer (1) fixiert ist und dass sich in der Wand (4) der Zündkammer (1) und in der Leiterplatte (5) eine Öffnung (10, 11) befindet, so dass zwischen dem auf dem Halbleiterchip (6) aufgebrachten Zündwiderstand (9) und dem pyrotechnischem Material (2) in der Zündkammer (1) ein Durchgang besteht.

2. Zündvorrichtung nach Anspruch 1, **dadurch gekennzeichnet, dass** der Halbleiterchip (6) in Flip-Chip-Technik mit der Leiterplatte (5) kontaktiert ist und dass zwischen der Leiterplatte (5) und dem Halbleiterchip (6) ein Füllmaterial (13) eingebracht ist.

3. Zündvorrichtung nach Anspruch 1, **dadurch gekennzeichnet, dass** zwischen dem Halbleiterchip (6) und der Leiterplatte (5) ein die Öffnung (10) in der Leiterplatte (5) umschließender Steg (14) angeordnet ist.

4. Zündvorrichtung nach Anspruch 3, **dadurch gekennzeichnet, dass** der Steg (14) ein auf den Halbleiterchip (6) oder auf die Leiterplatte (5) aufgebrachter Ring aus Lötmaterial ist.

5. Zündvorrichtung nach Anspruch 1, **dadurch gekennzeichnet, dass** die Öffnung (10) in der Leiterplatte (5) mit einer Metallisierung (19) versehen ist und dass sowohl zwischen dem Halbleiterchip (6) und der Metallisierung (19) als auch zwischen der Wand (4) der Zündkammer (1) und der Metallisierung (19) jeweils ein Ring (20, 21) aus Lötmaterial eingebracht ist.

6. Zündvorrichtung nach Anspruch 1, **dadurch gekennzeichnet, dass** die Leiterplatte (5) auf die Wand (4) der Zündkammer (1) aufgelötet ist.

7. Zündvorrichtung nach Anspruch 2, **dadurch gekennzeichnet, dass** das Füllmaterial (13) ein kapillarer Flußkleber ist.

8. Zündvorrichtung nach Anspruch 2, **dadurch gekennzeichnet, dass** das Füllmaterial (13) eine Klebepaste ist.

9. Zündvorrichtung nach Anspruch 1, **dadurch gekennzeichnet, dass** in die Öffnungen (10) der Zündkammerwand (4) ein mit dem pyrotechnischen Material (2) in der Zündkammer (1) in Verbindung stehendes entzündbares Kontaktmaterial (12) eingebracht ist.

## Claims

1. Firing device for a gas generator of a restraint device in a vehicle, a firing chamber (1) which is filled with a pyrotechnic material (2) being present and a semiconductor chip (6), in which, in addition to a firing resistor (9), at least one circuit which actuates said resistor is integrated, is arranged outside the firing chamber (1) in such a way that the thermal energy generated by the firing resistor (9) during a firing process is transmitted to the pyrotechnic material (2) in the firing chamber (1), **characterized in that** the semiconductor chip (6) is fixed on a printed circuit board (5), **in that** the printed circuit board (5), by the side lying opposite the semiconductor chip (6) to a wall (4) of the firing chamber (1), and **in that** there is an opening (10, 11) in the wall (4) of the firing chamber (1) and in the printed circuit board (5) so that there is a passage between the firing resistor (9) mounted on the semiconductor chip (6) and the pyrotechnic material (2) in the firing chamber (1).

2. Firing device according to Claim 1, **characterized in that** the semiconductor chip (6) is placed in contact with the printed circuit board (5) using flip chip technology, and **in that** a filler material (13) is introduced between the printed circuit board (5) and the semiconductor chip (6).

3. Firing device according to Claim 1, **characterized in that** a web (14) which surrounds the opening (10) in the printed circuit board (5) is arranged between the semiconductor chip (6) and the printed circuit board (5).

4. Firing device according to Claim 3, **characterized in that** the web (14) is a ring made of soldering material which is mounted on the semiconductor chip (6) or on the printed circuit board (5).

5. Firing device according to Claim 1, **characterized in that** the opening (10) in the printed circuit board (5) is provided with a metallization (19), and **in that** in each case a ring (20, 21) of soldering material is introduced both between the semiconductor chip (6) and the metallization (19) and between the wall (4) of the firing chamber (1) and the metallization (19).

6. Firing device according to Claim 1, **characterized in that** the printed circuit board (5) is soldered onto the wall (4) of the firing chamber (1).

7. Firing device according to Claim 2, **characterized in that** the filler material (13) is a capillary liquid adhesive.

8. Firing device according to Claim 2, **characterized in that** the filler material (13) is an adhesive paste.

9. Firing device according to Claim 1, **characterized in that** an ignitable contact material (12) which is connected to the pyrotechnic material (2) in the firing chamber (1) is introduced into the openings (10) of the firing chamber wall (4).

## Revendications

1. Dispositif d'allumage pour un générateur de gaz d'un dispositif de retenue dans un véhicule, avec une chambre d'allumage (1) remplie d'un matériau pyrotechnique (2) et à l'extérieur de la chambre d'allumage (1) une puce à semi-conducteur (6) dans laquelle est disposée outre une résistance d'allumage (9) au moins un circuit pour commander celle-ci, de telle sorte que l'énergie thermique générée lors d'un processus d'allumage est transmise sur le matériau pyrotechnique (2) dans la chambre d'allumage (1),
**caractérisé en ce que**
la puce à semi-conducteur (6) est fixée sur une plaquette imprimée (5), la plaquette imprimée (5), par la face en regard de la puce à semi-conducteur (6), est fixée à une paroi (4) de la chambre d'allumage (1), et dans la paroi (4) de la chambre d'allumage (1) et dans la plaquette imprimée (5) une ouverture (10, 11) est prévue pour ainsi créer un passage dans la chambre d'allumage (1) entre la résistance d'allumage (9) installée sur la puce à semi-conducteur (6) et le matériau pyrotechnique (2).

2. Dispositif d'allumage selon la revendication 1,
**caractérisé en ce que**
la puce à semi-conducteur (6) est mise en contact avec la plaquette imprimée (5) selon la technique de flip-chip, et entre la plaquette imprimée (5) et la puce à semi-conducteur (6) un matériau de remplissage (13) est inséré.

3. Dispositif d'allumage selon la revendication 1,
**caractérisé en ce qu'**
entre la puce à semi-conducteur (6) et la plaquette imprimée (5) une nervure (14) entoure l'ouverture (10) dans la plaquette imprimée (5).

4. Dispositif d'allumage selon la revendication 3,
**caractérisé en ce que**
la nervure (14) est un anneau en matériau à braser installé sur la puce à semi-conducteur (6) ou sur la plaquette imprimée (5).

5. Dispositif d'allumage selon la revendication 1,
**caractérisé en ce que**
l'ouverture (10) dans la plaquette imprimée (5) est munie d'une métallisation (19), et un anneau (20, 21) en matériau à braser est inséré aussi bien entre la puce à semi-conducteur (6) et la métallisation (19) qu'entre la paroi (4) de la chambre d'allumage (1) et la métallisation (19).

6. Dispositif d'allumage selon la revendication 1,
**caractérisé en ce que**
la plaquette imprimée (5) est brasée sur la paroi (4) de la chambre d'allumage (1).

7. Dispositif d'allumage selon la revendication 2,
**caractérisé en ce que**
le matériau de remplissage (13) est une colle fondante capillaire.

8. Dispositif d'allumage selon la revendication 2,
**caractérisé en ce que**
le matériau de remplissage (13) est une pâte collante.

9. Dispositif d'allumage selon la revendication 1,
**caractérisé en ce qu'**
un matériau de contact (12) inflammable est inséré dans les ouvertures (10) de la paroi de chambre d'allumage (4), mis en contact avec le matériau pyrotechnique (2) dans la chambre d'allumage (1).
